# EUROPÄISCHE PATENTSCHRIFT

(11) **EP 0 268 970 B1**
(45) Veröffentlichungstag und Bekanntmachung des Hinweises auf die Patenterteilung: **04.04.1990**
(21) Anmeldenummer: 87116896.9
(22) Anmeldetag: 16.11.1987
(51) Int. Cl.: F04B 39/02, F04B 39/12

(54) **Gekapselter Verdichter**
Enclosed compressor
Compresseur encapsulé

(30) Priorität: 28.11.1986 DE 3640650
(43) Veröffentlichungstag der Anmeldung: 01.06.1988
(73) Patentinhaber: SIEMENS AKTIENGESELLSCHAFT, 80333 München (DE)
(72) Erfinder: Gromoll, Bernd, Dr., D-8523 Baiersdorf-Hagenau (DE); Gulden, Peter,, D-8520 Erlangen (DE)

(56) Entgegenhaltungen:
- DE-A- 3 424 450
- PATENT ABSTRACTS OF JAPAN, Band 9, Nr. 307 (M-435)[2030], 4. Dezember 1985

## Beschreibung

Die Erfindung bezieht sich auf eine gekapselte, ölgeschmierte Verdichteranordnung gemäß dem Oberbegriff des Anspruches 1.

In der DE-A 3 424 450 ist ein gekapselter Motorverdichter offenbart, der um die waagerecht orientierte Achse seiner Kurbelwelle unter Aufrechterhaltung der Ölschmierung der beweglichen Teile des Verdichters gedreht werden kann. Das Sauggas tritt an der verdichterseitigen Stirnseite des Kompressorgehäuses in den Innenraum des Gehäuses ein und gelangt über einen drehbar gelagerten Gas-Ansaugstutzen in den Verdichterraum eines Hubkolbenverdichters. Zur Ölversorgung der beweglichen Teile des Verdichters ist eine Ölschleuderscheibe vorgesehen, der ein Wischer zugeordnet ist, der ebenfalls um die Achse der Kurbelwelle drehbar gelagert ist. Wischer und Gas-Ansaugstutzen sind mit Gegengewichten versehen, so daß sich sowohl der Wischer als auch die Öffnung des Gas-Ansaugstutzens bei Drehung des Motorverdichters um die Achse seiner Kurbelwelle stets außerhalb des Ölsumpfes befinden.

Aus der EP-A 0 210 349 ist weiterhin ein gekapselter Rollkolbenverdichter bekannt, bei dem das Schmieröl durch einen in einer Druckgasleitung erzeugten dynamischen Unterdruck aus einem Ölsumpf mittels eines Ölsaugstutzens angesaugt und zusammen mit dem im Rollkolbenverdichter komprimierten Druckgas in den hohlen Teil der Kurbelwelle befördert wird. Die Kurbelwelle ist innerhalb des Zylindergehäuses des Rollkolbenverdichters mit radialen Bohrungen zur Ölversorgung seiner beweglichen Teile versehen. Das Druckgas tritt beispielsweise am motorseitigen offenen Ende der Kurbelwelle in dem vom Kompressorgehäuse umschlossenen Druckraum aus.

Der Ölsaugstutzen ist drehbar um die Achse der Kurbelwelle gelagert. Dadurch ist die Ölversorgung in jeder sich durch eine beliebige Drehung des Verdichters um die waagerechte Achse seiner Kurbelwelle ergebenden Lage aufrechterhalten.

Diese bekannten gekapselten Verdichter können jedoch nur in engen Grenzen gegen die Waagerechte geneigt werden, da einerseits nur bei einem ausreichend hohen Ölstand die Öffnung des Ölsaugstutzens oder die Ölschleuderscheibe in den Ölsumpf ragt und sich andererseits bei einem hohen Ölstand auch bei geringen Neigungen die in der Mitte einer Stirnfläche des Kompressorgehäuses angeordnete Gehäuseöffnung innerhalb des Ölsumpfes befinden und somit das Schmieröl in die Gasleitung fließen kann.

Der Erfindung liegt nun die Aufgabe zugrunde, einen gekapselten Verdichter anzugeben, dessen Achse der Kurbelwelle in einem weiten Winkelbereich gegen die Waagerechte geneigt werden kann, ohne daß Schmieröl in den Gaskreislauf gelangt.

Die genannte Aufgabe wird erfindungsgemäß gelöst durch die kennzeichnenden Merkmale des Anspruchs 1. Selbst bei einer geringen Neigung des Verdichters gegen die Waagerechte liegt bereits eine der beiden Anschlußöffnungen innerhalb des ÖIsumpfes. Mittels eines Ventils kann dann die zu dieser Anschlußöffnung gehörende Gasleitung abgesperrt werden und Gas strömt dann in der Gasleitung, die sich zwischen der anderen Anschlußöffnung und der gemeinsamen Sammelleitung befindet. Da zwei Anschlußöffnungen vorgesehen sind, kann der Ölstand im Gehäuse erhöht werden, ohne daß die Möglichkeit besteht, daß bereits bei geringen Neigungen des Verdichters gegen die Waagrechte ÖI in die Gasleitung fließt.

In einer vorteilhaften Ausführungsform sind die zwei Gasleitungen jeweils mit einem Zweiwege-Magnetventil versehen, die je nach Neigung des Verdichters abwechselnd geöffnet oder geschlossen sind. In einer besonders vorteilhaften Ausführungsform sind die beiden Gasleitungen über ein Dreiwege-Magnetventil mit der gemeinsamen Sammelleitung verbunden.

In einer besonders vorteilhaften Gestaltung eines Verdichters, bei dem das komprimierte Gas in den Innenraum des Kompressorgehäuses ausströmt, sind wenigstens vor einer der beiden Anschlußöffnungen mindestens zwei Umlenkbleche angeordnet. Die versetzte Anordnung von Durchlaßöffnungen in den Umlenkblechen bewirkt eine Umlenkung des Gasstroms und das vom Gas mitbeförderte 01 wird aufgrund von Trägheitskräften abgeschieden. Dadurch wird eine zu hohe Ölbelastung des in die Gasleitung ausströmenden Gases vermieden.

Zur weiteren Erläuterung der Erfindung wird auf die Zeichnung verwiesen, in deren
Figur 1 ein Verdichter gemäß der Erfindung schematisch im Schnitt veranschaulicht ist.
Figur 2 zeigt einen Verdichter, der gegen die Waagerechte geneigt ist und bei dem eine Anschlußöffnung innerhalb des Ölsumpfes liegt. In
Figur 3 ist eine vorteilhafte Anordnung einer Gasleitung mit ihrer Anschlußöffnung im Innenraum des Kompressorgehäuses dargestellt.
Figur 4 zeigt eine bevorzugte Gestaltung und Anordnung von Umlenkblechen im Kompressorgehäuse vor einer Anschlußöffnung schematisch in einer Draufsicht.

Gemäß Figur 1 ist ein Verdichter 2 in einem Gehäuse 4 hermetisch gekapselt. Der Verdichter 2 ist beispielsweise ein Rollkolben- oder ein Hubkolbenverdichter, dessen Kolben von einer Kurbelwelle 8 eines ebenfalls im Gehäuse 4 angeordneten Elektromotors 10 angetrieben wird. Der Verdichter 2 ist mit dem Innenraum 14 strömungstechnisch verbunden. Das im Verdichter 2 verdichtete Gas gelangt beispielsweise in die wenigstens teilweise hohle Kurbelwelle 8 und tritt nach der Ölansaugung beispielsweise an deren motorseitigem Ende 12 in den vom Gehäuse 4 eingeschlossenen Innenraum 14 aus. In der Figur verläuft die Achse 16 der Kurbelwelle 8 in einer waagerechten Ebene und innerhalb des Gehäuses 4 befindet sich ein Ölsumpf 18, dessen Oberfläche parallel zur Achse 16 Jiegt. Ein um die Achse 16 drehbar gelagerter Olsaugstutzen 22 taucht mit seiner Ölansaugöffnung 23 in den Ölsumpf 18 ein. Das Öl wird mittels eines im strömenden Druckgas erzeugten dynamischen Unterdruckes angesaugt, mit dem Druckgas vermischt und gelangt zur Schmierung an die beweglichen Teile des Verdichters. Durch die drehbare Lagerung des Ölsaugstutzens 22, wie sie beispielsweise in der deutschen Offenlegungsschrift 35 16 593 offenbart ist, wird die Schmierung auch bei einer Drehung des Verdichters um eine parallel zur Achse 16 orientierte Drehachse aufrechterhalten. Der Innenraum 14 ist mit zwei Gasleitungen 24 und 26 verbunden, die jeweils über ein Absperrventil 28 bzw. 30 in eine gemeinsame Sammelleitung 32 führen. Die in den Innenraum 14 mündenden Anschlußöffnungen 25 und 27 sind etwa in der Mitte der Stirnflächen des Gehäuses derart einander gegenüber angeordnet, daß ihre Verbindungslinie wenigstens annähemd mit der Achse 16 der Kurbelwelle 8 zusammenfällt. Vor der verdichterseitigen Anschlußöffnung 27 sind zur Ölabscheidung zwei Umlenkbleche 36 und 38 angeordnet.

Entsprechend Figur 2 ist der Verdichter 2 gegen die Waagerechte um den Winkel a derart geneigt, daß sich die motorseitige Anschlußöffnung 25 unterhalb der Oberfläche des Ölsumpfes 18 befindet. Der maximal mögliche Neigungswinkel, beispielsweise -30_{°}, ist bestimmt durch die Höhe des Ölsumpfes 18, die geometrischen Abmessungen des Gehäuses 4 und die Lage der Ölansaugöffnung 23 des Ölsaugstutzens 22. Das Absperrventil 28 ist dann geschlossen und es kann über die Gasleitung 24 kein Öl in die gemeinsame Sammelleitung 32 gelangen. Das am motorseitigen Ende 12 der Kurbelwelle 8 austretende Druckgas gelangt dann über die Gasleitung 26 und das geöffnete Absperrventil 30 in die Sammelleitung 32. Das aus der Kurbelwelle 8 austretende Druckgas trifft mit hoher Geschwindigkeit auf die Oberfläche des Ölsumpfes 18. Das vom Druckgas aufgewirbelte Öl wird an den Umlenkblechen 36 und 38 abgeschieden. Eine Neigung in die andere Richtung ist bis zu einem Winkel von 90_{°} möglich, da bei ausreichend hohem Ölstand die Ölansaugöffnung 23 des Ölsaugstutzens 22 stets unterhalb der Oberfläche des Ölsumpfes 18 liegt. Durch diese konstruktiven Maßnahmen lassen sich Neigungswinkel von +90_{°} bis etwa -30_{°} erreichen, wobei zugleich durch die Anordnung der Anschlußöffnungen 25 und 27 in der Mitte der Stirnseiten des Gehäuses 4 die Drehbarkeit des Motorverdichters um die Achse 16 seiner Kurbelwelle 8 gewährleistet ist.

Die gleichen Überlegungen gelten auch für einen Motorverdichter, bei dem sich anstelle von komprimiertem Gas angesaugtes Gas im Innenraum des Gehäuses befindet. Die Strömungsrichtung des Gases ist dann an den Anschlußöffnungen umgekehrt. Bei einer derartigen Ausführungsform ist eine andere Ölfördervorrichtung, beispielsweise mit einer Ölschleuderscheibe, wie sie in der deutschen Offenlegungsschrift 34 24 450 offenbart ist, erforderlich, da ein entsprechender dynamischer Unterdruck zum Ansaugen des Öls aus dem Ölsumpf nicht mehr erzeugt werden kann. Der maximal mögliche Neigungswinkel wird durch die Lage des Außenrandes der Olschleuderscheibe und dem Olstand bestimmt. Der Außenrand der Ölschleuderscheibe muß sich dabei wie die Ölansaugöffnung des ÖIsaugstutzens des anhand der Figuren 1 und 2 erläuterten Rollkolbenverdichters stets innerhalb des Öisumpfes befinden.

In der Ausführungsform nach Figur 3 erstreckt sich beispielsweise die Gasleitung 26 bis in den Innenraum 14 des Gehäuses 4 und tritt am zylindrischen Teil des Gehäuses 4 in den Innenraum 14 ein. Die Stirnfläche 42 enthält dann keine störenden Gasleitungen mehr und die Befestigung des Verdichters für eine in allen drei Raumrichtungen schwingungsgedämpfte Lagerung wird erleichtert. In der Ausführungsform gemäß der Figur sind außerdem die Gasleitungen 24 und 26 über ein gemeinsames Dreiwege-Absperrventil 46 mit der gemeinsamen Sammelleitung 32 verbunden.

Entsprechend Figur 4 sind die Umlenkbleche 36 und 38 in ihrem Randbereich mit annähernd halbkreisförmigen Ausnehmungen 44 versehen. Die Ausnehmungen 44 sind zueinander versetzt angeordnet, so daß das Druckgas auf dem Weg vom motorseitigen Ende der hohlen Kurbelwelle zur verdichterseitigen Anschlußöffnung 27 mehrfach umgelenkt wird. Dadurch wird das vom Druckgas insbesondere bei Neigung des Verdichters aufgewirbelte und mittransportierte Öl in Folge von Trägheitsabscheidung an den Umlenkblechen 36 und 38 abgeschieden und der Ölgehalt des in die Anschlußöffnung 27 ausströmenden Druckgases wird entsprechend vermindert.

In einer vorteilhaften Ausführungsform kann die Anordnung von Umlenkblechen auch vor der in der Nähe der anderen Stirnseite des Gehäuses befindlichen Anschlußöffnung von Vorteil sein, wenn das komprimierte Gas nicht axial, beispielsweise am offenen Ende einer hohlen Kurbelwelle in den Innenraum des Gehäuses ausströmt, sondern beispielsweise aus dem Verdichter radial in den Innenraum ausgestoßen wird.

## Patentansprüche

1. Gekapselte, ölgeschmierte Verdichteranordnung, mit einem um die Achse (16) seiner Kurbelwelle drehbaren Verdichter (2)
a) mit einem Gehäuse (4), in dessen Innenraum (14) sich der Verdichter (2) und ein Olsumpf (23) befinden, wobei
b) der Innenraum (14) mit dem Verdichter (2) strömungstechnisch verbunden ist, gekennzeichnet durch folgende Merkmale:
c) Der Innenraum (14) ist mit zwei Gasleitungen (24, 26) verbunden, die jeweils über Anschlußöffnungen (25 bzw. 27) in den Innenraum (14) münden,
d) die Gasleitungen (24, 26) führen über jeweils ein Absperrventil (28, 30) oder ein gemeinsames Absperrventil (46) zu einer gemeinsamen Sammelleitung (32),
e) die Anschlußöffnungen (25, 27) sind derart einander gegenüber angeordnet, daß ihre Verbindungslinie wenigstens annähernd mit der Achse (16) der Kurbelwelle (8) zusammenfällt.

2. Verdichteranordnung nach Anspruch 1, dadurch gekennzeichnet, daß als Absperrventil in jeder der beiden Gasleitungen (24, 26) jeweils ein Zweiwege-Magnetventil (28, 30) vorgesehen ist.

3. Verdichteranordnung nach Anspruch 1, dadurch gekennzeichnet, daß als Apsperventil ein gemeinsames Dreiwege-Magnetventil (46) vorgesehen ist.

4. Verdichteranordnung nach einem der Ansprüche 1 bis 3, bei dem das vom Verdichter komprimierte Gas in den Innenraum des Gehäuses ausgestoßen wird, gekennzeichnet durch folgende Merkmale:
a) Im Innenraum (14) sind vor wenigstens einer der beiden Anschlußöffnungen (25, 27) Umlenkbleche (36, 38) angeordnet,
b) die Umlenkbleche (36, 38) sind mit zueinander versetzt angeordneten Durchlaßöffnungen (44) versehen.

5. Verdichteranordnung nach Anspruch 4, dadurch gekennzeichnet, daß die Durchlaßöffnungen (44) als Ausnehmungen am Randbereich der Umlenkbleche (36, 38) ausgebildet sind.

## Revendications

1. Dispositif-compresseur blindé et lubrifié à l'huile, comprenant un compresseur (2) susceptible de tourner autour de l'axe (16) de son vilebrequin et comportant
a) un carter (4) dans l'espace intérieur (14) duquel se trouve le compresseur (2) et un puisard d'huile (23),
b) l'espace intérieur (14) communiquant avec le compresseur (2), de manière à satisfaire la technique d'écoulement des fluides, remarquable par les caractéristiques suivantes :
c) l'espace intérieur (14) communique avec deux conduits pour du gaz (24, 26) qui débouchent, respectivement, dans l'espace intérieur (14), par des orifices de communication (25 et 27),
d) les conduits pour le gaz (24, 26) mènent, en passant respectivement par une vanne d'arrêt (28, 30) ou par une vanne d'arrêt commune (46), à un conduit collecteur (32) commun,
e) les orifices de communication (25, 27) sont disposés, l'un en face de l'autre, de façon que leur droite de liaison coïncide au moins approximativement avec l'axe (16) de l'arbre à came (8) au vilebrequin du compresseur.

2. Dispositif-compresseur suivant la revendication 1, caractérisé en ce qu'il est prévu, comme vanne d'arrêt dans chacun des deux conduits pour le gaz (24, 26), respectivement une électrovanne à deux voies (28, 30).

3. Dispositif-compresseur suivant la revendication 1, caractérisé en ce qu'il est prévu, comme vanne d'arrêt, une électrovanne commune à trois voies (46).

4. Dispositif-compresseur suivant l'une des revendications 1 à 3, dans lequel le gaz comprimé par le compresseur est refoulé à l'intérieur du carter, remarquable par les caractéristiques suivantes :
a) dans l'espace intérieur (14) sont montées des tôles déflectrices (36) devant l'un au moins des deux orifices de communication (25, 27),
b) les tôles déflectrices (36, 38) sont munies d'ouvertures de passage (44) décalées les unes par rapport aux autres.

5. Dispositif-compresseur suivant la revendication 4, caractérisé en ce que les ouvertures de passage (44) sont constituées sous la forme d'évidements dans la région marginale des tôles déflectrices (36, 38).

## Claims

1. Encapsulated, oil-lubricated compressor arrangement with a compressor (2) rotatable about the axis (16) of its crankshaft
a) with a housing (4) in whose interior (14) there are located the compressor (2) and an oil sump (23),
b) the interior (14) being in fluid communication with the compressor (2), characterised by the following features:
c) the interior (14) is connected to two gas lines (24, 26) which each open into the interior (14) by means of connecting apertures (25, 27),
d) the gas lines (24, 26) lead to a common manifold (32) via a shutoff valve (28, 30) each or a common shutoff valve (46),
e) the connecting apertures (25, 27) are arranged opposite each other in such a manner that their connecting line coincides at least approximately with the axis (16) of the crankshaft (8).

2. Compressor arrangement according to claim 1, characterised in that a two-way solenoid valve (28, 30) is provided as a shutoff valve in each of the two gas lines (24, 26).

3. Compressor arrangement according to claim 1, characterised in that a common three-way solenoid valve (46) is provided as a shutoff valve.

4. Compressor arrangement according to one of claims 1 to 3, in which the gas compressed by the compressor is pushed out into the interior of the housing, characterised by the following features:
a) deflection baffles (36, 38) are arranged in the interior (14) in front of at least one of the two connecting apertures (25, 27),
b) the deflection baffles (36, 38) are provided with throughflow apertures (44) arranged offset relative to each other.

5. Compressor arrangement according to claim 4, characterised in that the throughflow apertures (44) are constructed as cutouts on the edge area of the deflection baffles (36, 38).
